# FASCICULE DE BREVET EUROPEEN

(11) **EP 0 662 697 B1**
(45) Date de publication et mention de la délivrance du brevet: **08.04.1998**
(21) Numéro de dépôt: 94402896.8
(22) Date de dépôt: 15.12.1994
(51) Int. Cl.: H01F 7/18, F01L 9/04

(54) **Procédé de commande d'un actionneur électromagnétique bistable et dispositif pour sa mise en oeuvre**
Verfahren zur Steuerung eines bistabilen elektromagnetischen Stellgliedes und Vorrichtung zur Durchführung dieses Verfahrens
Method for controlling a bistable electromagnetic actuator and device to carry out such method

(30) Priorité: 07.01.1994 FR 9400103
(43) Date de publication de la demande: 12.07.1995
(73) Titulaire: AUTOMOBILES PEUGEOT, 75116 Paris (FR); AUTOMOBILES CITROEN, 92200 Neuilly-sur-Seine (FR)
(72) Inventeur: Venuti, Nicolas, F-91360 Epinay sur Orge (FR); Beroff, Jacques, F-78350 Jouy en Josas (FR)
(74) Mandataire: Gendraud, Pierre

(56) Documents cités:
- EP-A- 0 376 716
- WO-A-92/02712
- DE-C- 3 307 683
- US-A- 4 547 087

## Description

L'invention concerne un procédé de commande d'un actionneur électromagnétique bistable destiné par exemple à la commande d'une soupape d'un moteur à combustion interne. Elle concerne également un dispositif de commande et un actionneur spécialement conçus pour la mise en oeuvre de ce procédé.

Les actionneurs concernés sont du type connu à deux états stables respectivement obtenus par l'excitation de la bobine de deux électro-aimants (figures 1a à 1c) dans l'entrefer desquels est disposée une armature mobile (EP-A-376 716).

Dans les procédés connus, on passe du premier état stable au deuxième état stable et inversement en établissant le courant de la bobine du deuxième électro-aimant un certain temps Δ**T** après la coupure du courant de la bobine du premier électro-aimant. Pour que la capture de l'armature lâchée par le premier électro-aimant s'effectue de manière optimale, il faut que l'écart de temps Δ**T** soit convenablement choisi. Si ce temps est trop faible, l'énergie accumulée par l'armature mobile peut causer des rebonds, s'il est trop grand la capture peut ne pas avoir lieu.

Plus particulièrement, dans l'utilisation pour la commande de soupapes d'un moteur, de nombreux facteurs perturbants peuvent intervenir et modifier l'écart de temps qui serait optimal. C'est ainsi que le courant de charge des bobines dépend de l'état et de la température de la batterie du véhicule. Les résistances mécaniques sont également fonction de la température et notamment de la température de l'huile, ce qui introduit d'importants écarts entre démarrage à froid et moteur chaud. Le choix d'un Δ**T** constant conduit donc à des fonctionnements défectueux.

L'invention propose de remédier aux inconvénients ci-dessus dans un procédé de commande d'un actionneur électromécanique à deux positions actives stables et une position de repos, actionneur du type comportant une armature mobile liée à un organe à actionner, par exemple une soupape d'un moteur à combustion interne, cette armature étant disposée, dans l'entrefer séparant un premier et un deuxième électro-aimants identiques placés en vis-à-vis, à équidistance au repos des deux électro-aimants grâce aux forces de rappel opposées de deux ressorts identiques, procédé dans lequel la commutation de l'une à l'autre position active s'effectue en commandant l'excitation du deuxième électro-aimant lorsqu'un temps ΔT, prédéterminé pour les conditions normales de fonctionnement, s'est écoulé depuis la commande de coupure du courant d'excitation du premier électro-aimant et vice-versa.

Le procédé selon l'invention se caractérise par les étapes suivantes:
a)- la commande de l'excitation du deuxième électro-aimant est avancée par rapport au temps **ΔT** prédéterminé pour un fonctionnement optimal dans les conditions normales;
b)- on coupe le courant d'excitation du deuxième électro-aimant à un moment déterminé par la vitesse de déplacement de l'organe mobile:
c)- on rétablit le courant d'excitation après une durée de coupure fonction décroissante de la vitesse de déplacement de l'organe mobile.

De préférence, la coupure du courant d'excitation du deuxième électro-aimant est commandée lors du passage de l'armature mobile par une position de référence qui correspond avantageusement à la position de repos de l'armature.

Selon une autre caractéristique importante, la durée de la coupure est calculée en fonction du temps écoulé **T**_{**C**} - **T**_{**P**} entre l'instant **T**_{**C**} du début de la coupure et l'instant **T**_{**P**} de la fin normale de la commande précédente.

De préférence dans ce cas, la durée **ΔT**_{**C**} de la coupure est une fonction croissante du temps écoulé **T**_{**c**} **- T**_{**P**}**.**

Un dispositif pour la mise en oeuvre du procédé selon l'invention est du type comportant un actionneur électromécanique, à deux positions actives stables et une position de repos, dont l'armature mobile liée à un organe à actionner est disposée dans l'entrefer de deux électro-aimants identiques placés en vis-à-vis dans un boîtier et des moyens de commutation des courants de commande des électro-aimants, et se caractérise en ce qu'il comporte des moyens pour générer et délivrer aux moyens de commutations un signal lors du passage de l'armature mobile à une position prédéterminée de sa course.

De préférence, les moyens pour générer et délivrer le signal comportent un capteur de position lié au boîtier de l'actionneur qui peut avantageusement être disposé, pour détecter le passage de l'armature mobile, a équidistance des deux électro-aimants.

L'invention sera mieux comprise dans la description détaillée qui suit et se réfère aux dessins annexés donnés uniquement à titre d'exemple, et dans lesquels:
- les figures 1a à 1c montrent un actionneur connu dans ses positions stables;
- le graphique de la figure 2a montre la position **P** de l'armature en fonction du temps;
- les graphiques des figures 2b et 2c montrent les signaux de commande d'un procédé connu pour commander un tel actionneur;
- le graphique de la figure 2d montre l'intensité du courant d'une bobine en fonction du temps;
- les figures 3a et 3b montrent les défauts de capture de l'armature dans le procédé connu;
- la figure 4 est un schéma synoptique d'un dispositif pour la mise en oeuvre de l'invention.
- les figures 5a à 5e sont des diagrammes montrant le fonctionnement du procédé conforme à l'invention;
- la figure 6 montre en coupe axiale un actionneur conforme à l'invention appliqué à la commande d'une soupape.

Un actionneur électromécanique connu à deux positions stables et une position de repos est représenté aux figures 1a,1b et 1c et désigné par la référence générale 1.

Il comporte, fixés dans un boîtier 10, deux électro-aimants 11 et 12 identiques comportant chacun une bobine d'excitation 21,22. Une armature mobile 3 constituée d'un plateau en tôle magnétique est disposée dans l'entrefer **e** compris entre les deux électro-aimants disposés en vis-à-vis. Deux ressorts hélicoïdaux identiques 31 et 32 sont disposés selon l'axe XX de l'actionneur de part et d'autre du plateau 3 de façon à le maintenir au repos, c'est à dire lorsqu'aucune des bobines n'est excitée, à équidistance des deux électro-aimants (figure 1a). La tige 5 disposée axialement et fixée au centre du plateau 3 est reliée à l'organe à commander, non représenté.

La figure 1b montre une première position stable obtenue lorsque la bobine 21 de l'électro-aimant 11 est excitée alors que la bobine 22 de l'électro-aimant 12 ne l'est pas. L'armature 3 est dans ce cas collée à l'armature de l'électro-aimant 11. La figure 1c montre la deuxième position stable obtenue lorsque la bobine 22 est excitée alors que la bobine 21 ne l'est pas. L'armature 3 est dans ce cas collée à l'armature de l'électro-aimant 12.

Le procédé habituellement utilisé pour effectuer la commutation de la première position stable à la deuxième position stable va maintenant être décrit en référence aux figures 2a à 2d. La première position de l'armature 3 est représentée de **O** à **T1** par l'ordonnée **P1** et la deuxième position par l'ordonnée **P2** atteinte au temps **T2**. Les signaux de commande du courant dans les bobines 21 et 22 sont désignés respectivement par **A1** et **A2**. A l'état 1 de ces signaux la bobine correspondante est excitée. Pour faire passer l'armature 3 de **P1** à **P2**, on coupe d'abord le courant de la bobine 21 en faisant passer le sienal **A1** de l'état **1** à l'état **O**. Un certain temps **ΔT** après cette coupure, on commande le courant **I** de la bobine 22 en faisant passer le signal **A2** de l'état **O** à l'état **1** et la charge de la bobine 22 évolue comme représenté à la figure 2d.

Pour que la capture de l'armature 3 par l'électro-aimant 12 se fasse de façon optimale, l'écart de temps **ΔT** doit être convenablement choisi pour éviter le non collage de l'armature (figure 3a), si l'énergie magnétique est insuffisante, ou des rebonds (figure 3b), s'il y a excès d'énergie.

En outre, dans l'application à la commande électromagnétique des soupapes d'un moteur à combustion interne, les conditions de fonctionnement liées au véhicule amènent des variations du courant d'appel représenté en figure 2d, par exemple lors d'un démarrage à froid et/ou si la charge de la batterie n'est pas optimale.

On est donc conduit à anticiper le passage de l'état **O** à l'état **1** du signal **A2** (ou du signal **A1**), par rapport au **ΔT** déterminé de façon optimale dans les conditions normales (moteur chaud, charge normale de la batterie) de façon à disposer d'assez d'énergie au moment du contact de l'armature 3 avec le circuit magnétique de l'électro-aimant 12 (ou 11) dans toutes les conditions, ce qui conduit à l'inconvénient des rebonds si les conditions sont normales.

Selon l'invention, on procède, pour remédier à ces inconvénients, de la façon qui va être exposée ci-dessous en référence aux figures 5a à 5e.

Sur ces figures l'origine des abscisses représente l'instant où la bobine de l'électro-aimant correspondant à l'état stable précédemment réalisé est désexcitée par passage du signal de commande correspondant de l'état **1** à l'état **O** à l'instant **T**_{**P**}**.** La commande de l'excitation de l'autre électro-aimant est avancée par rapport au temps **Δt** (figure 5b) prédéterminé pour un fonctionnement optimal dans les conditions normales, comme déjà exposé, à l'instant **T**_{**a**} (figure 5c).

On coupe ensuite le courant d'excitation de cet électro-aimant à un instant **T**_{**c**} déterminé par le déplacement de l'armature mobile 3, par exemple lors de son passage par un point **P**_{**R**} intermédiaire de sa course de **P1** en **P2** (figure 5a). On rétablit ensuite le courant d'excitation après une durée de coupure calculée en fonction du déplacement de l'armature 3, par exemple en fonction du temps écoulé entre la coupure en **T**_{**P**} et le passage de l'armature 3 par la position de référence **P**_{**R**}.

Si l'actionneur bistable utilisé est parfaitement symétrique comme celui décrit aux figures 1a à 1c, la position de référence **P**_{**R**} sera de préférence choisie à équidistance des deux électro-aimants et plus généralement elle correspondra à la position de repos de l'armature mobile 3 (figure 1a).

La durée de la coupure en fonction de la vitesse de déplacement de l'armature 3 est déterminée expérimentalement en fonction des caractéristiques de fonctionnement de l'organe à commander.

Par exemple, dans le cas de la commande d'une soupape d'admission de diamètre 32 mm et de 0,14 kg de masse, soupape correspondant à la plus petite des deux soupapes d'admission d'un moteur à quatre cylindres de cylindrée voisine de 1,9*l*, et dont la course de 6,5 millimètres doit être parcourue dans un temps constant de 5 millisecondes, l'instant **T**_{**P**} de la coupure du signal **A1** étant pris comme origine, les ordres de grandeurs peuvent être les suivants:

| | |
|---|---|
| Commande normale | **ΔT** = 0,8 à 1,4 ms |
| Commande avancée | **TA** = 0,5 ms |
| Interruption commandée | **T**_{**c**} = 3 ms |
| Durée de l'interruption | **ΔT**_{**c**} = 0,4 ms |

D'une façon générale pour obtenir une durée de coupure fonction décroissante de la vitesse de déplacement de l'organe mobile, **ΔT**_{**C**} sera une fonction croissante de **T**_{**c**}-**T**_{**P**}. On dose ainsi convenablement l'effort magnétique pour éviter les rebonds du plateau 3 tout en laissant une marge suffisante pour compenser les perturbations du mouvement du plateau.

En pratique on pourra retenir une fonction linéaire croissante de la forme${\text{ΔT}}_{\text{c}} {\text{= (T}}_{\text{c}} {\text{- T}}_{\text{P}} \text{-} {{\text{I}}_{\text{nit}}}_{̲} \text{) x K}$ où **K** est une constante telle que **O** < **K** < **1** et **T**_{**P**} une donnée du contrôle moteur.

**I**nit est le temps qui s'écoule entre la fin de la commande de la bobine précédemment excitée et le moment où le plateau 3 décolle effectivement du circuit magnétique de cette bobine.

On va maintenant décrire un dispositif conçu pour la mise en oeuvre d'un procédé conforme à l'invention.
Le dispositif (figure 4) comporte un actionneur 1 du type décrit précédemment et comportant en outre un capteur de position 6 apte à émettre un signal électrique lors du passage de l'armature 3 à sa position de repos. Un système de contrôle 7 reçoit, outre les informations habituelles par exemple en provenance de l'électronique de contrôle d'un moteur à combustion interne dont l'actionneur 1 commande une soupape, le signal émis par le capteur 6 au passage de l'armature 3.

Le système 7 élabore les signaux logiques **A1** et **A2** commandant respectivement les bobines 21 et 22, par l'intermédiaire d'un étage de puissance 8.

On va décrire maintenant une méthode qui peut être utilisée par le système de contrôle 7 pour déclencher le creux au temps **T**_{**C**} et calculer sa durée **ΔT**_{**C**}. Pour déterminer la durée **T**_{**C**}-**T**_{**P**}-**Init**, on pourrait bien sûr utiliser une méthode analogique mais on sait que les méthodes numériques sont plus précises et plus sûres, notamment en utilisant une horloge et un compteur décompteur. Pour multiplier **T**_{**C**}-**T**_{**P**}-**Init** par le facteur **K**, il est alors avantageux d'utiliser deux bases de temps, l'une pour compter, l'autre pour décompter.

La fin de la commande **A1** de la bobine précédemment excitée doit d'abord être repérée, par exemple en effectuant une détection de front. L'instant **T**_{**P**} ainsi repéré est choisi comme origine. On initialise alors un compteur-décompteur à la valeur **Init** puis on décompte, lorsque le compteur arrive à zéro, on compte jusqu'au temps **T**_{**C**} de passage du plateau 3 devant le détecteur 6 en utilisant une première horloge. On obtient donc **T**_{**c**}**-T**_{**P**}-**Init** en sortie du compteur-décompteur. Le début du creux est simultanément déclenché au temps **T**_{**c**} et on décompte alors avec une deuxième horloge. La fréquence des deux horloges étant dans le rapport **K**, on obtient bien une durée:${\text{ΔT}}_{\text{c}} {\text{= (T}}_{\text{c}} {\text{- T}}_{\text{P}} \text{- Init) x K}$

Il est intéressant d'utiliser le même circuit pour la commande de deux bobines en multiplexant les deux entrées et les deux sorties de commandes **A1** et **A2**.

Selon un mode préféré de réalisation d'un actionneur conforme à l'invention représenté à la figure 6 à échelle un, le capteur 6 est inséré dans la paroi extérieure du boîtier 10 à équidistance des armatures des bobines 11 et 12. Une soupape V et son siège S sont représentés dans la position intermédiaire correspondant à l'état de repos de l'actionneur. La queue de la soupape est confondue avec la tige 5 entraînée par l'armature mobile 3. La position d'équilibre **P1** correspond à la soupape fermée et la position **P2** à sa pleine ouverture.

Les ressorts 31 et 32 prennent respectivement appui, par leur extrémité opposée au plateau 3, sur le boîtier 10 et sur la culasse C du moteur.

L'actionneur comporte de la façon habituelle des moyens de réglage de la position de fermeture de la soupape V en appui sur son siège S. Ces moyens peuvent comporter des cales ou rondelles 102 disposées sous la bride 101 du boîtier 10 avant fixation sur la culasse C par des vis telles que 103. Il comporte également de façon habituelle des moyens de réglage de la position zéro correspondant à l'état de repos. Ces moyens peuvent être constitués par une vis 104 coopérant avec un taraudage correspondant du boîtier 10 et sur laquelle prend appui l'extrémité du ressort 31 opposée au plateau 3. Le déplacement axial de l'appui constitué par la vis 104 permet ainsi de régler la position de repos du plateau 3. Après réglage, la vis 104 est bloquée par un contre-écrou 105.

Pour que la position du capteur 6 sur la paroi du boîtier 10 corresponde aussi exactement que possible à la position zéro du plateau 3, ce capteur 6 est centré dans un alésage d'une entretoise cylindrique 106 qui détermine la largeur de l'entrefer **e** entre les armatures des électro-aimants 11,12, cet entrefer délimitant la course totale du plateau 3 entre ses deux positions stables extrêmes **P1,P2**.

## Revendications

1. Procédé de commande d'un actionneur électromécanique (1) à. deux positions actives stables et une position de repos, actionneur du type comportant une armature mobile (3) liée à un organe à actionner, par exemple une soupape (V) d'un moteur à combustion interne, cette armature étant disposée, dans l'entrefer (**e**) séparant un premier et un deuxième électro-aimants identiques (11,12) placés en vis-à-vis, a équidistance au repos des deux électro-aimants grâce aux forces de rappel opposées de deux ressorts identiques (31,32), procédé dans lequel la commutation de l'une à l'autre position active s'effectue en commandant l'excitation du deuxième électro-aimant lorsqu'un temps **ΔT**, prédéterminé pour les conditions normales de fonctionnement, s'est écoulé depuis la commande de coupure du courant d'excitation du premier électro-aimant et vice-versa, caractérisé en ce qu' il comporte les étapes suivantes:
a)- la commande de l'excitation du deuxième électro-aimant est avancée par rapport au temps **ΔT** prédéterminé pour un fonctionnement optimal dans les conditions normales;
b)- on coupe le courant d'excitation du deuxième électro-aimant à un moment déterminé par la vitesse de déplacement de l'organe mobile (3,5);
c)- on rétablit le courant d'excitation après une durée de coupure **ΔT**_{**C**} fonction décroissante de la vitesse de déplacement de l'organe mobile.

2. Procédé selon la revendication 1, caractérisé en ce que la coupure du courant d'excitation du deuxième électro-aimant est commandée par le passage de l'armature mobile par une position de référence (**P**_{**R**}).

3. Procédé selon la revendication 2, caractérisé en ce que la position de référence (**P**_{**R**}) correspond à la position de repos de l'armature (3).

4. Procédé selon l'une quelconque des revendications 1 à 3, caractérisé en ce que la durée de la coupure est calculée en fonction du temps écoulé **T**_{**c**} **- T**_{**P**} entre l'instant **T**_{**c**} du début de la coupure et l'instant **T**_{**P**} de la fin de la commande précédente.

5. Procédé selon la revendication 4, caractérisé en ce que la durée **ΔT**_{**C**} de la coupure est une fonction croissante du temps **T**_{**C**} - **T**_{**P**}.

6. Dispositif pour la mise en oeuvre du procédé selon les revendications 1 à 5, comportant un actionneur électromécanique (1) à deux positions actives stables et une position de repos dont l'armature mobile liée à un organe à actionner (V) est disposée dans l'entrefer (**e**) de deux électro-aimants identiques (11,12) placés en vis-à-vis dans un boîtier (10) et des moyens de commutation des courants de commande des électro-aimants, caractérisé en ce qu'il comporte des moyens (6) pour générer et délivrer aux moyens de commutations un signal lors du passage de l'armature mobile à une position prédéterminée (**P**_{**R**}) de sa course.

7. Dispositif selon la revendication 6, caractérisé en ce que les moyens pour générer et délivrer le signal comportent un capteur de position (6) lié au boîtier de l'actionneur.

8. Dispositif selon la revendication 7, caractérisé en ce que le capteur (6) est disposé pour détecter le passage de l'armature mobile (3) à équidistance des deux électro-aimants.

9. Dispositif selon la revendication 8, caractérisé en ce que le capteur (6) est inséré dans la paroi extérieure du boîtier (10).

10. Dispositif selon la revendication 6 ou la revendication 9, caractérisé en ce que le capteur (6) est centré dans une entretoise (106) délimitant la course totale du plateau (3) entre ses deux positions stables extrêmes (**P1**,**P2**).

## Patentansprüche

1. Verfahren zur Steuerung eines elektromagnetischen Stellgliedes (1) mit zwei aktiven stabilen Stellungen und einer Ruhestellung, wobei das Stellglied vom Typ mit einem beweglichen Anker (3) ist, der mit der zu betätigenden Einrichtung, beispielsweise einem Ventil (V) eines Verbrennungsmotors verbunden ist, wobei dieser Anker in dem Luftspalt (e), der einen ersten und einen zweiten identischen, gegenüber angeordneten Elektromagneten (11, 12) trennt, im Ruhezustand mit gleichen Abständen zu den zwei Elektromagneten aufgrund der entgegengesetzten Rückstellkräfte von zwei identischen Federn (31, 32) angeordnet ist, Verfahren, in dem das Umschalten von der einen zur anderen aktiven Stellung ausgeführt wird, indem der zweite Elektromagnet angeregt wird, wenn eine Zeit ΔT, die für die normalen Betriebsbedingungen vorbestimmt ist, nach dem Unterbrechen des Anregestromes des ersten Elektromagnetes verstrichen ist und umgekehrt, dadurch gekennzeichnet, daß es die folgenden Schritte aufweist:
a)- Vorverschieben des Anregungsbefehls des zweiten Elektromagnetes im bezug auf die Zeit AT, die für einen optimalen Betrieb unter normalen Bedingungen vorbestimmt ist;
b)- Unterbrechen des Anregestromes des zweiten Elektromagneten zu einem Zeitpunkt, der durch die Verschiebungsgeschwindigkeit des beweglichen Gliedes (3,5) bestimmt wird;
c)- Wiederherstellen des Anregestromes nach einer Unterbrechungszeitdauer ΔT_{c} in abnehmender Abhängigkeit von der Verschiebungsgeschwindigkeit des beweglichen Gliedes.

2. Verfahren nach Anspruch 1, dadurch gekennzeichnet, daß die Unterbrechung des Anregestroms des zweiten Elektromagneten durch Durchgang des beweglichen Ankers durch eine Referenzstellung (P_{R}) gesteuert wird.

3. Verfahren nach Anspruch 2, dadurch gekennzeichnet, daß die Referenzposition (P_{R}) der Ruhestellung des Ankers (3) entspricht.

4. Verfahren nach einem der Ansprüche 1 bis 3, dadurch gekennzeichnet, daß die Unterbrechungszeitdauer in Abhängigkeit von der zwischen dem Zeitpunkt T_{c} des Unterbrechungsbeginnes und dem Zeitpunkt T_{P} des Endes der vorgenannten Betätigung verstrichenen Zeit T_{c}-T_{P} berechnet wird.

5. Verfahren nach Anspruch 4, dadurch gekennzeichnet, daß die Zeitdauer ΔT_{c} des Unterbrechens eine ansteigende Funktion der Zeit T_{c}-Tₚ ist.

6. Vorrichtung zur Ausführung des Verfahrens nach den Ansprüchen 1 bis 5, mit einem elektromagnetischen Stellglied (1) mit zwei aktiven stabilen Stellungen und einer Ruhestellung, bei der der bewegliche Anker, der mit der zu betätigenden Einrichtung (V) verbunden ist, in dem Luftspalt (e) von zwei identischen Elektromagneten (11, 12) angeordnet ist, die einander gegenüber in einem Gehäuse (10) angeordnet sind, und mit Einrichtungen zum Umschalten der Steuerströme der Elektromagneten, dadurch gekennzeichnet, daß sie Einrichtungen (6) aufweist, um beim Durchgang des beweglichen Ankers bei einer vorbestimmten Stellung (P_{R}) seines Verlaufes ein Signal zu erzeugen und an die Umschalteinrichtungen abzugeben.

7. Vorrichtung nach Anspruch 6, dadurch gekennzeichnet, daß die Einrichtungen zum Erzeugen und Abgeben des Signals einen Positionsaufnehmer (6) aufweisen, der mit dem Gehäuse des Stellgliedes verbunden ist.

8. Vorrichtung nach Anspruch 7, dadurch gekennzeichnet, daß der Aufnehmer (6) angeordnet ist, um den Durchgang des beweglichen Ankers (3) bei gleichem Abstand zu den zwei Elektromagneten zu erfassen.

9. Vorrichtung nach Anspruch 8, dadurch gekennzeichnet, daß der Aufnehmer (6) in die äußere Wand des Gehäuses (10) eingesetzt ist.

10. Vorrichtung nach Anspruch 8 oder 9, dadurch gekennzeichnet, daß der Aufnehmer (6) in einem Zwischenstück (106) zentriert ist, das den Gesamtweg der Platte (3) zwischen seinen zwei stabilen Endstellungen (P1, P2) begrenzt.

## Claims

1. Method for controlling an electromechanical actuator (1) with two stable active positions and a rest position, said actuator being of the type comprising a mobile armature (3) connected to a body to be actuated, for example a valve (V) of an internal combustion engine, this armature being arranged in the air-gap (e) separating a first and a second identical electromagnet (11, 12) placed facing each other, equidistant in the rest position from the two electromagnets through the opposing return forces of two identical springs (31, 32), in which method the switching from one to the other active position is effected by controlling the excitation of the second electromagnet when a predetermined time ΔT for normal operating conditions has elapsed since the command to cut off the excitation current of the first electromagnet and vice versa, characterised in that it comprises the following stages:
a) the command to excite the second electromagnet is brought forward in relation to the predetermined time ΔT for optimal operation in normal conditions;
b) the excitation current for the second electromagnet is cut off at a given moment by the speed of displacement of the mobile body (3, 5);
c) the excitation current is re-established after a cut-off period ΔT_{c} that is a decreasing function of the speed of displacement of the mobile body.

2. Method according to Claim 1, characterised in that the cutting off of the excitation current for the second electromagnet is controlled by the passage of the mobile armature through a reference position (P_{R}).

3. Method according to Claim 2, characterised in that the reference position (P_{R}) corresponds to the rest position of the armature (3).

4. Method according to any one of Claims 1 to 3, characterised in that the duration of the cut-off is calculated as a function of elapsed time T_{c} - T_{P} between the moment T_{c} of the start of the cut-off and the moment T_{P} of the end of the preceding command.

5. Method according to Claim 4, characterised in that the duration ΔT_{c} of the cut-off is an increasing function of time T_{c} - T_{P}.

6. Device for implementing the method according to Claims 1 to 5, comprising an electromechanical actuator (1) with two stable active positions and a rest position, the mobile armature of which, connected to a body to be actuated (V) is arranged in the air-gap (e) of two identical electromagnets (11, 12) placed facing each other inside a housing (10) and means for switching the control currents of the electromagnets, characterised in that it comprises means (6) for generating and delivering to the switching means a signal when the mobile armature passes into a predetermined position (P_{R}) on its course.

7. Device according to Claim 6, characterised in that the means for generating and delivering the signal comprise a position sensor (6) connected to the housing of the actuator.

8. Device according to Claim 7, characterised in that the sensor (6) is arranged so as to detect the passage of the mobile armature (3) into a position equidistant from the two electromagnets.

9. Device according to Claim 8, characterised in that the sensor (6) is inserted into the external wall of the housing (10).

10. Device according to Claim 8 or Claim 9, characterised in that the sensor (6) is centred within a cross-piece (106) delimiting the total course of the plate (3) between its two extreme stable positions (P1, P2).
